# EUROPÄISCHE PATENTSCHRIFT

(11) **EP 1 875 150 B1**
(45) Veröffentlichungstag und Bekanntmachung des Hinweises auf die Patenterteilung: **22.06.2011**
(21) Anmeldenummer: 06722761.1
(22) Anmeldetag: 06.04.2006
(51) Int. Cl.: F41G 3/32, F41G 1/54

(54) **JUSTIERVORRICHTUNG UND VERFAHREN ZUR AUSRICHTUNG EINER SIMULATORACHSE EINES SCHUSSSIMULATORS ZUR VISIERLINIE EINER WAFFE**
ADJUSTING DEVICE AND METHOD FOR ALIGNING A SIMULATOR AXIS OF A SHOOTING SIMULATOR ON THE LINE OF SIGHT OF A WEAPON
DISPOSITIF D'ALIGNEMENT ET PROCEDE POUR ALIGNER UN AXE D'UN SIMULATEUR DE TIR SUR LA LIGNE DE MIRE D'UNE ARME

(30) Priorität: 28.04.2005 DE 102005020341; 10.11.2005 DE 102005054156
(43) Veröffentlichungstag der Anmeldung: 09.01.2008
(73) Patentinhaber: ESW GmbH, 22880 Wedel (DE)
(72) Erfinder: THOMAS, Michael, 07616 Bürgel (DE); SCHNEIDER, Frank, 07987 Mohlsdorf (DE); LISCHEWSKI, Susanne, 07749 Jena (DE); KRÜGER, Ullrich, 07751 Milda (DE); SCHULZ, Dietmar, 07778 Nerkewitz (DE)
(74) Vertreter: Schaller, Renate
(86) Internationale Anmeldenummer: PCT/DE2006/000612
(87) Internationale Veröffentlichungsnummer: WO 2006/114076

(56) Entgegenhaltungen:
- GB-A- 2 011 043
- GB-A- 2 300 904
- US-A- 5 410 815
- US-A1- 2002 134 000
- US-A1- 2004 076 928

## Beschreibung

Duellsimulatoren sind Ausbildungsgeräte, mit denen die Wirkung der eigenen Waffe auf Ziele gefechtsmäßig dargestellt werden kann.

Hierbei werden zur Simulation des scharfen Schusses Systeme verwendet, die aus einem Lasersender, dem Schusssimulator, als aktives und einem Empfängersystem als passives Teil bestehen, wobei der aktive Teil an der Waffe und der passive Teil am gegnerischen Waffensystem oder bei Infanteristen an der Ausrüstung angebracht ist.

Bevor die an der Waffe befestigten Lasersender zur Anwendung kommen können, ist es erforderlich, die Simulatorachse zur Visierlinie der Waffe auszurichten.

Das kann z. B. mit einem bekannten Ausrichtsystem gemäß der EP 0 760 083 B1 erfolgen, bei dem mit der eingespannten Waffe auf eine beleuchtete Zielmarke gezielt wird, die zu einem Positionssensor ausgerichtet ist. Der Positionssensor empfängt den Laserstrahl des Lasersenders und gibt ein Fehlersignal an eine Steuereinrichtung, wenn der Laserstrahl von der Zielposition abweicht. Die Steuereinrichtung gibt ein der Ablage entsprechendes Signal an einen Ausrichtkopf, der Betätigungselemente für eine Verstelleinrichtung zur Justierung der Laserachse aufweist.

Bekannt ist auch eine auf den Lasersender aufzusetzende Ausrichteinheit gemäß der US 2004/0073393 A1. Ein von dem Lasersender ausgesendeter Laserstrahl wird gleichzeitig auf ein entferntes, mit einem Reflektor versehenes Ziel und über ein Umlenkprisma parallel versetzt zur Laserstrahlachse auf einen Positionssensor gerichtet, auf den ebenfalls das von dem Reflektor zurückreflektierte Licht fällt. Aus dem relativen Abstand der Auftrefforte beider Strahlen auf dem Positionssensor wird ein Steuersignal zur Verstellung zweier Keilscheiben in dem Lasersender gebildet, sodass eine Ausrichtung der Laserachse vorgenommen werden kann.

Das in beiden Fällen entfernt zur Waffe aufgestellte Ziel lässt zwar Vorteile hinsichtlich der Genauigkeit bei der Ausrichtung erwarten, doch resultiert daraus der Nachteil einer unvorteilhaften Handhabbarkeit.

Andererseits würde eine für kleine und kompakte Geräte erforderliche Abstandsverkürzung zum Ziel die Justiergenauigkeit verringern, wie das z. B. bei einem Simulator gemäß der WO 00/53993 A1 der Fall ist, der zur Ausrichtung der Simulatorachse zur Visierlinie der Waffe mit einer Vorrichtung ausgestattet ist, die einen Ausrichtungsstrahl entlang einer Ausrichtungsachse erzeugt. Ausrichtungsachse und Simulatorachse schließen einen festen Winkel zueinander ein und werden gemeinsam verstellt, bis eine von dem Ausrichtungsstrahl erzeugte und über eine Reflexionseinrichtung in der Visiereinrichtung sichtbar gemachte Ausrichtungsmarkierung zum Visierkreuz ausgerichtet ist.

Ferner soll das erforderliche Justiergerät, ebenso wie der Lasersender, für eine große Bandbreite von Waffentypen geeignet sein. Diese Universalitätsforderung bezieht sich insbesondere auf die Kompensation unterschiedlicher Abstände der Visierlinie zum Lauf und die damit verbundenen Anbau- und Visierlagen.

Die GB-A-2 011 043 ist ein Ausgangspunkt für die unabhängen Ansprüche 1 und 10, und beschreibt eine Schusssimulationseinrichtung mit einem Lasersender und einem Visier. Der Lasersender und das Visier sind zwei voneinander getrennte Baueinheiten, die über Befestigungsmittel so miteinander mechanisch verbunden sind, dass der Lasersender zum Visier um zwei Achsen verkippbar ist, womit die Achse eines Hilfsstrahles, der im Lasersender geführt wird, zur Visierachse A justiert werden kann.

Da die Achse des Hilfsstrahles bereits werksseitig parallel zur Laserstrahlachse vorjustiert ist, ist nach der Justierung der Achse des Hilfsstrahles zur Visierachse auch die Laserstrahlachse justiert.

Um die Hilfsstrahlachse zur Visierachse justieren zu können, wird der Hilfsstrahlengang, bestimmt durch eine von einer Lampe beleuchtete Lochblende und eine Linse, in den Visierstrahlengang über Umlenkelemente eingekoppelt, sodass die Lochblende in die Ebene eines Fadenkreuzes abgebildet wird.

Zur Justierung werden die Befestigungsmittel solange verstellt, bis der Mittelpunkt der Abbildung der Lochblende und der Mittelpunkt des Fadenkreuzes zusammenfallen.

Der Flilfsstrahlengang stellt gemeinsam mit den Befestigungselementen eine einrichtungsintegrierte Justiereinheit dar.

Nachteilig ist die Notwendigkeit der werksseitigen Vorjustierung, der technische Mehraufwand für eine Schusssimulationseinrichtung durch Integration einer Justiereinheit und das sich damit erhöhende Gewicht für die Schusssimulationseinrichtung.

Aufgabe der Erfindung ist es deshalb, die Justiervorrichtung klein, kompakt und gut handhabbar auszubilden, ohne dass damit ein wesentlicher Verlust an Genauigkeit verbunden ist. Die Justiervorrichtung soll an unterschiedliche Abstände der Visierlinie zum Lauf der Waffe anpassbar sein, in kurzer Zeit eine weitgehend automatische Justierung vornehmen können und eine schnelle Kontrolle des erreichten Justierzustandes sowohl durch den Schützen als auch durch mindestens eine weitere Person zulassen.

Gemäß der Erfindung wird die Aufgabe durch eine Justiervorrichtung zur Ausrichtung einer Simulatorachse eines Schusssimulators zur Visierlinie einer Waffe gelöst, enthaltend nacheinander auf einem gemeinsamen Träger angeordnet und einen optischen Kanal bildend:
- ein Fernrohr, das eine integrierte Zielmarke aufweist und das mit einer Schwenkvorrichtung zum Verschwenken des Fernrohres um das Zentrum der Zielmarke ausgestattet ist,
- Strahlumlenkmittel, durch welche die Zielmarke zur gleichzeitigen Sichtbarmachung mit der Zielvorrichtung der Waffe in das Auge eines Schützen abgebildet werden kann,
- einen Flächenempfänger mit einer Abbildungsoptik, welche zur Abbildung der Zielmarke und eines von dem Schusssimulator ausgehenden und durch das Fernrohr hindurchtretenden Simulatorstrahls als Spot auf den Flächenempfänger ausgebildet ist sowie ferner enthaltend auf dem gemeinsamen Träger
- eine Koppeleinrichtung, die zum ausgerichteten Ankoppeln der Justiervorrichtung an den mit der Waffe verbundenen Schusssimulator ausgebildet ist,
- einen Stellantrieb und
- eine Steuer- und Auswerteeinrichtung zur Generierung von Steuersignalen aus einer gegenseitigen Ablage der abgebildeten Zielmarke und des Spots auf dem Flächenempfänger, wobei die Steuersignale zur Steuerung des Stellantriebes vorgesehen sind, der dafür ausgebildet ist, Stellmittel in dem Schusssimulator zur Ausrichtung der Simulatorachse zu betätigen.

Besonders zweckmäßige und vorteilhafte Ausgestaltungen und Weiterbildungen der erfindungsgemäßen Vorrichtung ergeben sich aus den abhängigen Ansprüchen.

Eine besondere Ausgestaltung der Erfindung sieht vor, dass das Fernrohr von einer an der Basisplatte befestigten Halterung getragen wird, die durch das Zentrum der innerhalb des Fernrohres untergebrachten Zielmarke verlaufende Schwenkachsen festlegt, um die das Fernrohr durch Stellmittel, die an einem Ende des Fernrohres angreifen, verschwenkbar ist.

Mit der Unterbringung einer bevorzugt als beleuchtete Strichmarke ausgebildeten Zielmarke innerhalb des in der Justiervorrichtung erfindungsgemäß vorgesehenen schwenkbaren Fernrohres wird die Justiergenauigkeit trotz einer kurzen Baulänge und somit bei gleichzeitig guter Handhabbarkeit erheblich verbessert.

Die Adaptiergenauigkeit braucht nur im Stellbereich des Fernrohres zu liegen, eine unbedingte Reproduzierbarkeit ist nicht notwendig. Die Genauigkeit dieser Einstellung bestimmt die tatsächliche Genauigkeit der Justage und berücksichtigt gleichzeitig die Eigenarten des Schützen.

Aufgrund einer weiteren Ausgestaltung der erfindungsgemäßen Justiervorrichtung, bei der die Strahlumlenkmittel einen Strahlteiler und ein senkrecht zur optischen Achse des optischen Kanals verschiebbares Retroprisma umfassen, die gemeinsam um die optische Achse des optischen Kanals verschwenkbar sind, kann eine Anpassung an Visierlinien von unterschiedlichen Waffen gewährleistet werden.

Von besonderer Bedeutung ist auch der Vorteil einer Kontrolle der automatisch erfolgenden Nachstellung der Simulatorachse durch mindestens eine andere Person als den Schützen, weshalb der Flächenempfänger vorteilhaft ein Bildempfänger einer Kamera ist, die mit einer Anzeigeeinrichtung, wie z. B. einem Monitor zum Sichtbarmachen des Justiervorganges verbunden ist.

Die Koppeleinrichtung besteht vorteilhaft aus einem Ausrichtteil und einem Fixierteil, wobei das Fixierteil von einem mit einer Rast versehenen Spannarm gebildet wird.

Der Stellantrieb umfasst zwei Schrittmotoren mit Ankoppelschnittstellen zur Bewegungsübertragung.

Die Aufgabe wird erfindungsgemäß ferner durch ein Verfahren zur Ausrichtung einer Simulatorachse eines Schusssimulators zur Visierlinie einer Waffe mit Hilfe einer, an dem Schusssimulator zu befestigenden Justiervorrichtung gelöst, mittels der
- ein Ausrichten der Visierlinie zu einer, in einem verschwenkbaren Fernrohr integrierten Zielmarke durch Verstellung des Fernrohres um das Zentrum der Zielmarke und eine
- Zielpositionsermittlung durch eine Lageerfassung der ausgerichteten Zielmarke von einem, dem Fernrohr im Strahlengang nachgeordneten Flächenempfänger erfolgt, wonach
- der Auftreffort eines von dem Schusssimulator ausgesendeten und das Fernrohr durchlaufenden Simulatorstrahls auf dem Flächenempfänger bestimmt wird, aus dessen Ablage zu der ermittelten Zielposition ein Steuersignal zur Ausrichtung der Simulatorachse gebildet und die Simulatorachse auf die Zielposition ausgerichtet wird.

Die Erfindung soll nachstehend anhand der schematischen Zeichnung näher erläutert werden. Es zeigen:
- Fig. 1: eine Darstellung der Strahlengänge bei einer erfindungsgemäßen Justiervorrichtung
- Fig. 2: die Ausrichtung von Strichplattenbild und Visiereinrichtung zueinander
- Fig. 3: die Justiervorrichtung in einer perspektivischen Darstellung
- Fig.4: einen Längsschnitt durch das verschwenkbare Fernrohr mit integrierter Zielmarke
- Fig. 5: die Justiervorrichtung aus der Sicht eines Schützen
- Fig. 6: die Strahlumlenkeinrichtung mit höhenverstellbarem Retroprisma in einen Schnitt C-C durch die Justiervorrichtung Fig. 7 ein Ablaufschema für die gesamte Justierung
- Fig. 8: ein Ablaufschema für die Ausrichtung von Strichplattenbild und Visiereinrichtung zueinander
- Fig. 9: ein Ablaufschema für die Ausrichtung der Simulatorachse

Gemäß der Darstellung in Fig. 1 weist die Justiervorrichtung einen optischen Kanal 1 auf, der entlang einer optischen Achse O-O eine bevorzugt variable Eintrittsblende 2 für einen als Simulatorstrahl 3 dienenden Laserstrahl eines Schusssimulators, ein Fernrohr 4, ein Strahlumlenksystem 5, eine Abbildungsoptik in Form eines Kameraobjektives 6 und eine Kamera 7 enthält, die gemäß Fig. 3 zusammen mit einem Stellantrieb 8 und einer Koppeleinrichtung 9 auf einer gemeinsamen tragenden Basisplatte 10 befestigt sind.

Die Koppeleinrichtung 9, die entsprechend Fig. 3 aus einem Ausrichtteil 11 und einem Fixierteil 12 besteht, dient zum Adaptieren und Fixieren der Justiervorrichtung an dem mit der Waffe verbundenen Schusssimulator. Während das Ausrichtteil 11 derart halbrund ausgebildet ist, dass es in eine Nut in dem Schusssimulator eingreifen kann, wird das Fixierteil 12 durch einen mit einer Rast versehenen Spannarm gebildet, der den Schusssimulator umgreifen kann.

Das Strahlumlenksystem 5 besteht aus einem Strahlteiler 13 und einem in einer Richtung senkrecht zur optischen Achse 0-0 verschiebbaren Retroprisma 14 (Fig. 1 und 6), die gemeinsam um die optische Achse O-O entsprechend der Pfeildarstellung in Fig. 3 verschwenkbar sind, da der Schusssimulator mit seinem Strahlaustrittfenster üblicherweise nicht mittig über dem Lauf der Waffe positioniert werden kann.

Der Strahlteiler 13 zweigt von einem entlang der optischen Achse O-O verlaufenden ersten Strahlengang einen zweiten Strahlengang ab, der durch Umlenkung über das Retroprisma 14 parallel zum ersten Strahlengang und entlang einer Visierlinie 15 verlaufend in das Auge 16 eines Schützen gerichtet ist.

Durch die senkrecht zur optischen Achse O-O gerichtete Verschiebung des Retroprismas 14 lässt sich der Abstand der beiden Strahlengänge zueinander verändern, wodurch die Justiervorrichtung an unterschiedliche Abstände der Visierlinie 15 zum Lauf der Waffe angepasst werden kann.

Integriert in das Fernrohr 4, das als 1:1-Fernrohr ausgebildet ist, ist eine Zielmarke 17 in Form einer beleuchteten Strichplatte, um deren Zentrum das Fernrohr 4 verschwenkbar ist. Mittels einer Schwenkvorrichtung 18, bestehend aus senkrecht zueinander gerichteten Stellgliedern 19, 20, die als Feinstellschrauben oder z. B. über Funk durch den Schützen steuerbare elektrische Stellglieder an einem Ende des Fernrohres 4 angreifen, kann die Verstellung des im Bereich der Zielmarke 17 von einer an der Basisplatte 10 befestigten Halterung 21 getragenen Fernrohres 4 um durch das Zentrum der Strichplatte verlaufende Schwenkachsen vorgenommen werden.

Durch das Verschwenken des Fernrohres 4 kann erreicht werden, dass das Bild der beleuchteten Zielmarke 17, das über den Strahlteiler 13 und das Retroprisma 14 für das Auge 16 des Schützen sichtbar ist, mit der Visiereinrichtung der Waffe entsprechend Fig. 2 optisch zur Deckung gebracht werden kann. Im Ergebnis sind die Visierlinie 15 der Waffe und die optische Achse O-O des Fernrohrs 4 gegenseitig ausgerichtet, so dass die über das Kameraobjektiv 6 ebenfalls auf einen Flächenempfänger 22 in der Kamera 7 abgebildete Zielmarke 17 als Referenzziel für die Ausrichtung der Simulatorachse zur Visierlinie 15 dienen kann.

Zur Ausrichtung der Simulatorachse zur Visierlinie 15 wird von dem Schusssimulator ein Simulatorstrahlimpuls abgegeben, der über die Eintrittsblende 2 durch das Fernrohr 4 hindurch und über das Kameraobjektiv 6 als Spot auf den Flächenempfänger 22 in der Kamera 7 gelangt. Eine Steuer- und Auswerteeinrichtung 23 erfasst die Mittelpunkte der als beleuchteter Ring auf dem Flächenempfänger 22 abgebildeten Zielmarke 17 und des Spots des Simulatorstrahls und bildet aus deren gegenseitiger Ablage Steuersignale zum Antrieb zweier Schrittmotoren 24, 25 des Stellantriebes 8, so dass über eine in dem Schusssimulator vorhandene Einrichtung zur Simulatorachsenverstellung die Ausrichtung der Simulatorachse zur Visierlinie 15 der Waffe vorgenommen werden kann. Von den Schrittmotoren 24, 25 können durch die Steuersignale festgelegte Drehbewegungen über Ankoppelschnittstellen 26, 27 in nicht dargestellter Weise auf Stellmittelachsen eines zur Simulatorachsenverstellung dienenden Keilscheibenpaares in den Schusssimulator übertragen werden. Nach erfolgter gegenseitiger Ausrichtung der Simulatorachse und der Visierlinie 15 der Waffe liegt der Spot des Simulatorsignals im Referenzziel auf dem Flächenempfänger 22.

Vorteilhaft lässt sich an die Kamera 7 eine Anzeigeeinrichtung 28, insbesondere ein Monitor anschließen, auf dem die bei der gegenseitigen Ausrichtung der Simulatorachse und der Visierlinie 15 der Waffe erfolgende Bewegung des Spots des Simulatorsignals in das Referenzziel sichtbar gemacht werden kann.

Den Ablauf der Justierung, der sich entsprechend Fig. 7 in eine Ermittlung einer Bildposition der zur Visierlinie 15 ausgerichteten Zielmarke und eine Justierung der Simulatorachse zur Visierlinie 15 der Waffe gliedert, stellen Ablaufschemata gemäß den Figuren 8 und 9 dar.

## Patentansprüche

1. Justiervorrichtung zur Ausrichtung einer Simulatorachse eines Schusssimulators zur Visierlinie einer Waffe, enthaltend nacheinander auf einem gemeinsamen Träger (10) angeordnet und einen optischen Kanal bildend
- ein Fernrohr (4), das eine integrierte Zielmarke (17) aufweist und das mit einer Schwenkvorrichtung (18) zum Verschwenken des Fernrohres (4) um das Zentrum der Zielmarke (17) ausgestattet ist,
- Strahlumlenkmittel (5), durch welche die Zielmarke (17) zur gleichzeitigen Sichtbarmachung mit der Zielvorrichtung der Waffe in das Auge (16) eines Schützen abgebildet werden kann,
- einen Flächenempfänger (22) mit einer Abbildungsoptik (6), welche zur Abbildung der Zielmarke (17) und eines von dem Schusssimulator ausgehenden und durch das Fernrohr (4) hindurchtretenden Simulatorstrahls als Spot auf den Flächenempfänger (22) ausgebildet ist sowie ferner enthaltend auf dem gemeinsamen Träger (10)
- eine Koppeleinrichtung (9), die zum ausgerichteten Ankoppeln der Justiervorrichtung an den mit der Waffe verbundenen Schusssimulator ausgebildet ist,
- einen Stellantrieb (8) und
- eine Steuer- und Auswerteeinrichtung (23) zur-Generierung von Steuersignalen aus einer gegenseitigen Ablage der abgebildeten Zielmarke (17) und des Spots auf dem Flächenempfänger (22), wobei die Steuersignale zur Steuerung des Stellantriebes (8) vorgesehen sind, der dafür ausgebildet ist, Stellmittel in dem Schusssimulator zur Ausrichtung der Simulatorachse zu betätigen.

2. Justiervorrichtung nach Anspruch 1, bei dem das Fernrohr (4) von einer an dem gemeinsamen Träger (10) befestigten Halterung (21) getragen wird, die durch das Zentrum der innerhalb des Fernrohres (4) untergebrachten Zielmarke (17) verlaufende Schwenkachsen festlegt, um die das Fernrohr (4) durch Stellmittel (19, 20), die an einem Ende des Fernrohres (4) angreifen, verschwenkbar ist.

3. Justiervorrichtung nach Anspruch 2, bei dem die Zielmarke (17) als beleuchtete Strichplatte ausgebildet ist.

4. Justiervorrichtung nach Anspruch 3, bei dem die Strahlumlenkmittel (5) einen Strahlteiler (13) und ein senkrecht zur optischen Achse (O-O) des optischen Kanals verschiebbares Retroprisma (14) umfassen, die gemeinsam um die optische Achse (0-O) des optischen Kanals verschwenkbar sind.

5. Justiervorrichtung nach Anspruch 4, bei dem das Fernrohr (4) eine variable Strahleintrittsblende (2) aufweist.

6. Justiervorrichtung nach Anspruch 5, bei dem der Flächenempfänger (22) ein Bildempfänger einer Kamera (7) ist.

7. Justiervorrichtung nach Anspruch 6, bei dem an die Kamera (7) eine Anzeigeeinrichtung (28) zum Sichtbarmachen des Justiervorganges angeschlossen ist.

8. Justiervorrichtung nach Anspruch 7, bei dem die Koppeleinrichtung (9) aus einem Ausrichtteil (11) und einem Fixierteil (12) besteht und das Fixierteil (12) von einem mit einer Rast versehenen Spannarm gebildet wird.

9. Justiervorrichtung nach Anspruch 8, bei dem der Stellantrieb (8) zwei Schrittmotoren (24, 25) mit Ankoppelschnittstellen (26, 27) für eine Bewegungsübertragung umfasst.

10. Verfahren zur Ausrichtung einer Simulatorachse eines Schusssimulators zur Visierlinie einer Waffe mit Hilfe einer, an dem Schusssimulator zu befestigenden Justiervorrichtung nach Anspruch 1, mittels der
- ein Ausrichten der Visierlinie zu einer, in einem verschwenkbaren Fernrohr (4) integrierten Zielmarke (17) durch Verstellung des Fernrohres (4) um das Zentrum der Zielmarke (17) und eine
- Zielpositionsermittlung durch eine Lageerfassung der ausgerichteten Zielmarke (17) von einem, dem Fernrohr (4) im Strahlengang nachgeordneten Flächenempfänger (22) erfolgt, wonach
- der Auftreffort eines von dem Schusssimulator ausgesendeten und das Fernrohr (4) durchlaufenden Simulatorstrahls auf dem Flächenempfänger (22) bestimmt wird, aus dessen Ablage zu der ermittelten Zielposition ein Steuersignal zur Ausrichtung der Simulatorachse gebildet und die Simulatorachse auf die Zielposition ausgerichtet wird.

## Claims

1. An adjusting device for aligning a simulator axis of a shooting simulator with the line of sight of a weapon, said device comprising in a sequential arrangement on a common carrier (10) and forming an optical channel:
- a telescope (4), which comprises an integrated target mark (17) and is provided with a pivoting device (18) for pivoting the telescope (4) about the centre of the target mark (17),
- beam-deflecting means (5) which can image the target mark (17) in the eye (16) of a shooter for simultaneous visualisation with the sighting device of the weapon,
- a planar receiver (22) comprising an imaging optical system (6) provided for forming on the planar receiver (22) the target mark (17) and the spot of a simulator beam emitted by the shooting simulator and passing through the telescope (4), and further comprising on the common carrier (10):
- a coupling unit (9) provided for aligned coupling of the adjusting device to the shooting simulator connected to the weapon,
- an actuator (8), and
- a control and evaluation unit (23) for generating control signals based on a mutual offset of the imaged target mark (17) and of the spot on the planar receiver (22), said control signals being used to control the actuator (8), which is provided to operate actuating means in the shooting simulator for alignment of the simulator axis.

2. The adjusting device according to claim 1, wherein the telescope (4) is carried by a mount (21) fixed to the common carrier (10), which mount (21) defines pivoting axes that pass through the centre of the target mark (17) disposed within the telescope (4) and about which the telescope (4) can be pivoted by actuating means (19, 20) acting on one end of the telescope (4).

3. The adjusting device according to claim 2, wherein the target mark (17) is provided as an illuminated reticle.

4. The adjusting device according to claim 3, wherein the beam-deflecting means (5) comprise a beam splitter (13) and a retro-reflective prism (14), which is displaceable perpendicular to the optical axis (O-O) of the optical channel, both of these elements pivoting jointly about the optical axis (O-O) of the optical channel.

5. The adjusting device according to claim 4, wherein the telescope (4) comprises a variable beam entry stop (2).

6. The adjusting device according to claim 5, wherein the planar receiver (22) is an image receiver of a camera (7).

7. The adjusting device according to claim 6, wherein a display unit (28) for visualising the adjusting operation is connected to the camera (7).

8. The adjusting device according to claim 7, wherein the coupling unit (9) consists of an alignment element (11) and a fixing element (12), and the fixing element (12) is formed by a tensioning arm provided with a detent.

9. The adjusting device according to claim 8, wherein the actuator (8) comprises two stepper motors (24, 25) with coupling interfaces (26, 27) for transmission of movement.

10. A method for aligning a simulator axis of a shooting simulator with the line of sight of a weapon, using an adjusting device according to claim 1 that is designed to be mounted to the shooting simulator and enables
- alignment of the line of sight with a target mark (17), integrated in a pivoting telescope (4), by adjustment of the telescope (4) about the centre of the target mark (17), and
- target position determination by detection of the position of the aligned target mark (17), using a planar receiver (22) that is arranged after the telescope (4) in the beam path, after which operation
- the location where a simulator beam emitted by the shooting simulator and passing through the telescope (4) impinges on the planar receiver (22) is determined, the offset of said beam with respect to the determined target position yielding a control signal for alignment of the simulator axis and the simulator axis being aligned with respect to the target position.

## Revendications

1. Dispositif d'alignement destiné à aligner un axe de simulation d'un simulateur de tir par rapport à une ligne de visée d'une arme, ce dispositif comprenant les éléments suivants, disposés l'un derrière l'autre sur un support commun (10) et constituant un canal optique:
- une lunette (4), qui présente un repère de visée intégré (17) et un dispositif de pivotement (18) destiné à pivoter ladite lunette (4) autour du centre du repère de visée (17),
- des moyens de déflexion de rayonnement (5) qui peuvent reproduire ledit repère de visée (17) dans l'oeil (16) d'un tireur pour la visualisation simultanée avec le dispositif de visée de l'arme,
- un récepteur planaire (22) comprenant un système optique de reproduction (6) destiné à reproduire, sur ledit récepteur planaire (22), le repère de visée (17) et le spot d'un faisceau de simulation émis par le simulateur de tir et traversant la lunette (4), comprenant en outre, sur ledit support commun (10):
- un dispositif d'accouplement (9) pour l'accouplement aligné du dispositif d'alignement par rapport au simulateur de tir attaché à ladite arme,
- un actionneur (8), et
- un dispositif de commande et d'évaluation (23) destiné à générer des signaux de commande à partir d'un décalage mutuel du repère de visée (17) reproduit et du spot sur le récepteur planaire (22), ces signaux de commande étant utilisés pour commander l'actionneur (8), qui est destiné à actionner des moyens d'actionnement dans le simulateur de tir pour aligner l'axe de simulation.

2. Dispositif d'alignement selon la revendication 1, dans lequel la lunette (4) est supportée par une monture (21) fixée sur le support commun (10), cette monture (21) définissant des axes de pivotement traversant le centre du repère de visée (17) disposé à l'intérieur de la lunette (4) et autour duquel la lunette (4) peut être pivotée par des moyens d'actionnement (19, 20) agissant sur une extrémité de la lunette (4).

3. Dispositif d'alignement selon la revendication 2, dans lequel le repère de visée (17) se présente sous forme d'un réticule illuminé.

4. Dispositif d'alignement selon la revendication 3, dans lequel les moyens de déflexion de rayonnement (5) comprennent un séparateur de faisceau (13) et un prisme rétro-réflecteur (14), qui est déplaçable perpendiculairement par rapport à l'axe optique (0-O) du canal optique, ces deux éléments pouvant être pivotés ensemble autour de l'axe optique (O-O) du canal optique.

5. Dispositif d'alignement selon la revendication 4, dans lequel la lunette (4) comprend un diaphragme variable d'entrée de rayonnement (2).

6. Dispositif d'alignement selon la revendication 5, dans lequel le récepteur planaire (22) est un récepteur d'images d'une caméra (7).

7. Dispositif d'alignement selon la revendication 6, dans lequel un dispositif d'affichage (28) pour la visualisation de l'opération d'alignement est relié à la caméra (7).

8. Dispositif d'alignement selon la revendication 7, dans lequel le dispositif d'accouplement (9) consiste d'un élément d'alignement (11) et d'un élément de fixage (12), ce dernier étant constitué par un bras de serrage présentant une partie d'accrochage.

9. Dispositif d'alignement selon la revendication 8, dans lequel l'actionneur (8) comprend deux moteurs pas à pas (24, 25) avec des interfaces d'accouplement (26, 27) pour une transmission de mouvements.

10. Procédé d'alignement d'un axe de simulation d'un simulateur de tir par rapport à la ligne de visée d'une arme à l'aide d'un dispositif d'alignement selon la revendication 1 destiné à être monté sur le simulateur de tir et permettant
- l'alignement de la ligne de visée par rapport au repère de visée (17), intégré dans une lunette (4) pivotante, par réglage de ladite lunette (4) autour du centre du repère de visée (17), et
- la détermination d'une position de visée par détection de la position du repère de visée (17) aligné, au moyen d'un récepteur planaire (22) disposé en aval de la lunette (4) dans le chemin optique, après quoi
- on détermine le point d'incidence d'un faisceau de simulation, émis par le simulateur de tir et traversant la lunette (4), sur le récepteur planaire (22), le décalage dudit faisceau par rapport à la position de visée déterminée donnant un signal de commande pour l'alignement de l'axe de simulation, et l'axe de simulation étant aligné par rapport à la position de visée.
